# EUROPÄISCHE PATENTSCHRIFT

(11) **EP 1 183 914 B1**
(45) Veröffentlichungstag und Bekanntmachung des Hinweises auf die Patenterteilung: **21.02.2007**
(21) Anmeldenummer: 00935164.4
(22) Anmeldetag: 03.06.2000
(51) Int. Cl.: H05B 7/12, H05B 7/06

(54) **MIT EINER GEKÜHLTEN BODENELEKTRODE VERSEHENE SCHMELZGEFÄSSE**
MELTING VESSELS PROVIDED WITH A COOLED BOTTOM ELECTRODE
RECIPIENTS DE FUSION DOTES D'UNE ELECTRODE DE MASSE REFROIDIE

(30) Priorität: 04.06.1999 DE 19925554
(43) Veröffentlichungstag der Anmeldung: 06.03.2002
(73) Patentinhaber: SMS Demag Aktiengesellschaft, 40237 Düsseldorf (DE)
(72) Erfinder: SCHUBERT, Manfred, D-46147 Oberhausen (DE); STARKE, Peter, D-47228 Duisburg (DE)
(74) Vertreter: Klüppel, Walter
(86) Internationale Anmeldenummer: PCT/EP2000/005068
(87) Internationale Veröffentlichungsnummer: WO 2000/076275

(56) Entgegenhaltungen:
- EP-A- 0 422 406
- DE-A- 4 424 009
- DE-A- 19 543 374
- US-A- 4 435 812

## Beschreibung

Die Erfindung betrifft eine Bodenelektrode für metallurgische Schmelzgefäße wie Lichtbogenschmelzöfen, Widerstandsschmelzöfen oder Pfannenöfen, mit Kontaktelementen, die die elektrische Stromzuführung durch die feuerfeste Ausmauerung des Schmelzgefäßes hindurch in die Schmelze sicherstellen, wobei unterhalb einer Trägerplatte mit Abstand eine Kühlplatte angeordnet ist, wodurch ein mit einem Kühlmedium durchströmbarer Kühlraum ausgebildet ist.

Um die Standzeiten der mit der Schmelze in Kontakt stehenden Kontaktelemente zu verbessern, ist es bekannt, die Bodenelektrode durch entsprechende unterhalb des Ofengefäßes angeordneten Vorrichtungen zu kühlen.

In der EP 0 058 817 B1 wird eine Bodenelektrode mit unterhalb vom Ofenboden angeordneter Tragplatte beschrieben, wobei mit Abstand zur Tragplatte eine Basisplatte angebracht ist, mit der die Elektrodenhälse direkt verbunden sind. Der Zwischenraum zwischen der Tragplatte und der Basisplatte besitzt eine zentrale Lufteintrittsöffnung, um die sternförmig gekurvte Leitbleche angeordnet sind. Auf diese Weise wird in einfacher Weise eine Luftzirkulation zur Kühlung herbeigeführt.

Um die Kühlung der Bodenelektrode an die Betriebsverhältnisse des Schmelzgefäßes anzupassen, wird bei einer aus der EP 0 203 301 B1 bekannten Kühlvorrichtung einer Bodenelektrode, bei der gleichfalls eine die Elektroden verbindende Trägerplatte mit Abstand zum Ofenboden angeordnet ist, die Kühlluft mittels zweier Gebläse über regelbare Ventile in den Hohlraum zwischen dem Ofenboden und der Trägerplatte eingeblasen. über Temperaturfühler, die in Bohrungen der Kontaktstifte (Elektroden) angeordnet sind, werden die aktuellen Betriebszustände (Temperaturen) erfasst und mittels einer Steuer- und Regelvorrichtung die Kühlluftmenge durch Regelung der Ventile und Ab- oder Zuschalten der Gebläse an diese Betriebszustände angepasst. Insbesondere bei Längeren Betriebspausen wird auf diese Weise erreicht, dass die Geschwindigkeit der Temperaturänderung der Bodenelektrode vorgegebene MaximaLwerte nicht überschreitet.

Nachteile bei diesen bekannten Bodenelektroden mit einer Trägerplatte für die Elektroden bzw. Kontaktelemente, die mit Abstand zum Ofenboden angeordnet ist und auf diese Weise einen KühLraum ausbilden, sind
- die schlechte Wärmeabfuhr aus den Elektrodenhälsen durch das schlechte Oberflächen-Querschnittsverhältnis,
- der durch die durch den Kühlraum geführten ELektrodenhäLse hervorgerufene Strömungswiderstand,
- eine schlechte Kühlung der Feuerfestausmauerung des Ofenbodens,
- eine Verkürzung der Standzeit durch Rückeffekte der schlechten Wärmeabfuhr auf die Kontaktelemente,
- ein erheblicher Aufwand zur Erneuerung der Kontaktelemente sowie deren Vorbereitung.

Ausgehend von diesem bekannten Stand der Technik ist es Aufgabe der Erfindung, die Bodenelektrode konstruktiv so weiter auszubilden, dass insbesondere durch eine bessere Kühlwirkung die genannten NachteiLe nicht mehr auftreten oder zumindest minimiert werden.

Die gestellte Aufgabe wird bei einer Bodenelektrode der im Oberbegriff des Anspruchs 1 beschriebenen Art durch die kennzeichnenden Merkmale des Anspruchs 1 gelöst. Vorteilhafte Ausgestaltungen der Erfindung sind in den Unteransprüchen angegeben.

Durch die Maßnahme der Erfindung, unterhalb der Trägerplatte einen Kühlraum anzuordnen, der mit einem vorzugsweise fluiden Kühlmedium durchströmt wird, und in diesem Kühlraum Kühlrippen anzuordnen, die mit der Trägerplatte vorzugsweise fest verschweißt sind, wird erreicht, dass eine größere zu kühlende Fläche zur Verfügung steht. Daraus folgt eine größere Wärmeabfuhr, verbunden mit einer Längeren Standzeit der ELektroden als bei bekannten KühLvorrichtungen nach dem Stand der Technik.

Nach einer vorteilhaften Ausgestaltung der Erfindung sind die Kühlrippen zusätzlich auch an der Kühlplatte befestigt, beispielsweise durch Schweißen, so dass neben der verbesserten Wärmeableitung zusätzlich der Vorteil besteht, den Stromanschluss bereits an der Kühlplatte zu installieren. Hierbei übernehmen dann die Kühlrippen den Stromtransport zur Trägerplatte.

Gemäß der Erfindung sind die Kontaktelemente zweigeteilt aus handelsüblichen Profileisen ausgebildet mit einem dickeren Unterteil, dessen Länge den jeweiligen Einsatzbedingungen angepasst werden kann und vorzugsweise 200 bis 400 mm beträgt, sowie einem als Verschleißteil dienenden dünneren Oberteil, das in die Schmelze eintaucht und das die eigentliche elektrische Verbindung zur Schmelze hersteLLt. Dieses dünne Oberteil wird auf das dickere UnterteiL aufgeschweißt. Die Länge des Oberteils richtet sich nach der Ausmauerungsstärke und wird so ausgewählt, dass das obere Ende in die Schmelze eintaucht und somit die elektrische Verbindung zur Schmelze herstellt. Nach erfolgtem VerschLeiß von Feuerfestmaterial und Oberteil wird die alte Schweißnaht getrennt und ein neues Oberteil aufgeschweißt.

Durch die vergrößerte Dicke des Kontaktelementunterteils wird mit Vorteil der Wärmeeintrag in die Trägerplatte verbessert und die Trennung zwischen diesem verstärkten Unterteil und dem verschleißenden Oberteil sowie dessen Erneuerung vereinfacht.

Als Kühlmedium, das den Kühlraum durchströmt, kann ein gasförmiges oder ein flüssiges Medium zur Anwendung gelangen. Dabei ist es gemäß der Erfindung insbesondere bei der Verwendung einer Flüssigkeit als Kühlmedium möglich, das Kühlmedium gleichzeitig auch zur Kühlung des Ofengefäßes zu nutzen, wodurch mit vorteil beispielsweise notwendige Fördermittel gemeinsam genutzt werden können; Voraussetzung ist dabei aber, dass das Ofengefäß mit einem doppelten Mantel ausgeführt ist.

Weitere Vorteile, Einzelheiten und Merkmale der Erfindung werden nachfolgend anhand von einem in einer schematischen Zeichnungsfigur dargestellten Ausführungsbeispiel näher erläutert:

Die Figur zeigt eine Bodenelektrode 1 mit einem Kühlraum 4 gemäß der Erfindung.

Auf der Trägerplatte 2 der Bodenelektrode 1 sind Kontaktelemente 3 mit ihrem Unterteil 3' aufgeschweißt (es ist nur ein Kontaktelement 3 dargesteLLt) und darauf das dünnere Oberteil 3" befestigt, wobei die Befestigung vorzugsweise gLeichfaLLs durch Schweißen erfolgt.

Unterhalb der Trägerplatte 2 ist mit Abstand eine Kühlplatte 5 angeordnet, wodurch sich zwischen der Trägerplatte 2 und der Kühlplatte 5 der Kühlraum 4 ausbildet, der durch ein vorzugsweise fluides Kühlmedium durchströmt werden kann. Zur besseren KühLwirkung sind an der Trägerplatte 2 Kühlrippen 6 angeschweißt, durch die die Kühlfläche deutlich vergrößert und entsprechend die Kühlwirkung verstärkt wird. Um diese Vorteile noch zu steigern, sind die Kühlrippen 6 auch mit der Kühlplatte 5 fest verbunden, wodurch ein zusätzlicher Kühleffekt erreicht wird. Da somit ein direkter metallischer Kontakt zwischen der Kühlplatte 5 und der Trägerplatte 2 gegeben ist, kann dieser Kontakt auch zur Stromleitung genutzt werden.

Im dargestellten Ausführungsbeispiel wird der Strom über eine Stromzuleitung 9 über eine am Rohr 8 angeordnete Kontaktbacke 7 der Bodenelektrode 1 zugeführt. Dabei fließt der Strom von der Kontaktbacke 7 über das Rohr 8 zur Kühlplatte 5, weiter über die Kühlrippen 6 zur Trägerplatte 2, von der aus die Kontaktelemente 3 den Stromzufluss zur Schmelze herstellen.

Das Kühlmedium kann zentral von unten durch das Rohr 8 dem Kühlraum 4 zugeführt und dann über seitliche öffnungen 10 wieder abgeführt werden; es ist aber auch möglich, die seitlichen öffnungen 10 zur Zuführung und zur Abführung des Kühlmediums zu nutzen. Je nach der Ausführung der Zu- und Abführorte für das Kühlmedium und der sich dadurch ergebenden Strömungsverhältnisse sind die Kühlrippen 6 entsprechend geformt und ausgerichtet, um bei einem möglichst geringen Strömungswiderstand eine möglichst große Kühlwirkung zu erzielen.

Die Erfindung ist nicht nur auf das dargestellte Ausführungsbeispiel beschränkt, sondern ist auch auf andere Ausführungsbeispiele von Bodenelektroden anwendbar, soweit die konstruktive Möglichkeit besteht, einen Kühlraum durch Anordnung einer Kühlplatte zu schaffen.

## Patentansprüche

1. Bodenelektrode für metallurgische Schmelzgefäße wie Lichtbogenöfen, Widerstandsschmelzöfen oder Pfannenöfen, mit Kontaktelementen (3), die die elektrische Stromzuführung durch die feuerfeste Ausmauerung des Schmelzgefäßes hindurch in die Schmelze sicherstellen, wobei unterhalb einer Trägerplatte (2) mit Abstand eine Kühlplatte (5) angeordnet ist, wodurch ein mit einem Kühlmedium durchströmbarer Kühlraum (4) ausgebildet ist,
**dadurch gekennzeichnet,**
**dass** die Kontaktelemente (3) mit ihrem unteren Ende mit der Trägerplatte (2) verbunden sind und zweiteilig ausgebildet sind.

2. Bodenelektrode nach Anspruch 1,
**dadurch gekennzeichnet,**
**dass** die Kontaktelemente (3) aus handelsüblichen Profileisen bestehen, wobei das Unterteil (3') vorzugsweise bis zu einer Länge von 200 bis 400 mm aus einem dickeren Profil mit Wandstärken vorzugsweise zwischen 6 und 10 mm, beispielsweise IPB 100 gefertigt ist, auf den das dünnere Oberteil (3") vorzugsweise mit Wandstärken zwischen 2 und 5 mm aufgeschweisst ist.

3. Bodenelektrode nach Anspruch 1 oder 2,
**dadurch gekennzeichnet,**
**dass** an der Trägerplatte (2) Kühlrippen (6) befestigt sind, die in den Kühlraum (4) hineinragen.

4. Bodenelektrode nach einem oder mehreren der Ansprüche 1 bis 3,
**dadurch gekennzeichnet,**
**dass** die Kühlrippen (6) zusätzlich an der Kühlplatte (5) befestigt sind, wodurch die Kühlrippen (6) bei einem Stromanschluss an der Kühlplatte (5) den elektrischen Kontakt zur Trägeplatte (2) herstellen.

5. Bodenelektrode nach einem oder mehreren der Ansprüche 1 bis 4,
**dadurch gekennzeichnet,**
**dass** das Kühlmedium gleichzeitig zur Kühlung des Ofengefäßes nutzbar ist.

## Claims

1. Bottom electrode for metallurgical melt vessels such as arc furnaces, resistance smelt furnaces or ladle furnaces, with contact elements (3), which ensure the electric current feed through the refractory lining of the melt vessel into the melt, wherein a cooling plate (5) is arranged at a spacing below a carrier plate (2), whereby a cooling space (4) able to be flowed through by a cooling medium is formed, **characterised in that** the contact elements (3) are connected at the lower end thereof with the carrier plate (2) and are of two-part construction.

2. Bottom electrode according to claim 1, **characterised in that** the contact elements (3) consist of commercially available metal profile members, wherein the lower part (3') is preferably made, up to a length of 200 to 400 millimetres, from a thicker profile member with wall thicknesses preferably between 6 and 10 millimetres, for example IPB 100, onto which the thinner upper part (3"), preferably with wall thicknesses between 2 and 5 millimetres, is welded.

3. Bottom electrode according to claim 1 or 2, **characterised in that** cooling ribs (6) projecting into the cooling space (4) are fastened to the carrier plate (2).

4. Bottom electrode according to one or more of claims 1 to 3, **characterised in that** the cooling ribs (6) are additionally fastened to the cooling plate (5), whereby the cooling ribs (6) produce electrical contact with the carrier plate (2) in the case of current connection with the cooling plate (5).

5. Bottom electrode according to one or more of claims 1 to 4, **characterised in that** the cooling medium is simultaneously usable for cooling of the furnace vessel.

## Revendications

1. Electrode de masse pour des conteneurs de fusion métallurgiques, tels que des fours à l'arc, des fours de fusion à résistance ou des fours à poches avec des éléments de contact (3) qui assurent la conduction de courant électrique dans la masse en fusion, à travers la chemise de four réfractaire du conteneur de fusion, sous une plaque support (2), une plaque de refroidissement (5) étant disposée avec un écart pour former un espace de refroidissement (4) dans lequel peut circuler un réfrigérant,
**caractérisé en ce que** les éléments de contact (3) sont reliés par leur extrémité inférieure avec la plaque support (2) et sont conçus en deux parties.

2. Electrode de masse selon la revendication 1,
**caractérisée en ce que** les éléments de contact (3) sont en fer à profilés disponible dans le commerce, la partie inférieure (3') étant fabriquée de préférence jusqu'à une longueur de 200 à 400 mm en un profilé plus épais avec des épaisseurs de paroi de préférence entre 6 et 10 mm, par exemple IPB 100, sur lequel est soudée la partie supérieure plus mince (3"), de préférence avec des épaisseurs de paroi entre 2 et 5 mm.

3. Electrode de masse selon la revendication 1 ou 2,
**caractérisée en ce que** sur la plaque support (2) sont fixées des ailettes de refroidissement (6) qui saillissent dans l'espace de refroidissement (4).

4. Electrode de masse selon l'une quelconque ou plusieurs des revendications 1 à 3,
**caractérisée en ce que** les ailettes de refroidissement (6) sont de surcroît fixées sur la plaque de refroidissement (5), pour que lors d'un branchement électrique sur la plaque de refroidissement (5), les ailettes de refroidissement (6) créent le contact électrique vers la plaque support (2).

5. Electrode de masse selon l'une quelconque ou plusieurs des revendications 1 à 4,
**caractérisée en ce que** le réfrigérant est utilisable simultanément pour refroidir le creuset du four.
